# EUROPÄISCHE PATENTSCHRIFT

(11) **EP 0 600 329 B1**
(45) Veröffentlichungstag und Bekanntmachung des Hinweises auf die Patenterteilung: **18.12.1996**
(21) Anmeldenummer: 93118718.1
(22) Anmeldetag: 22.11.1993
(51) Int. Cl.: E01D 15/12

(54) **Zerlegbare Brücke**
Dismountable bridge
Pont démontable

(30) Priorität: 01.12.1992 DE 4240271
(43) Veröffentlichungstag der Anmeldung: 08.06.1994
(73) Patentinhaber: Krupp Fördertechnik GmbH, 47226 Duisburg (DE)
(72) Erfinder: Diefendahl, Wolfgang, D-47638 Straelen (DE); Matuschek, Johann, Dipl.-Ing., D-47647 Kerken (DE); Wiedeck, Hans-Norbert, Dr.-Ing., D-45470 Mülheim (DE)

(56) Entgegenhaltungen:
- DE-A- 2 017 489
- DE-A- 3 814 502
- DE-B- 1 207 948
- US-A- 3 488 787

## Beschreibung

Die Erfindung betrifft eine zerlegbare Brücke, die aus einzelnen, miteinander verbundenen Brückenabschnitten (Rampenabschnitten und ggf. Normalabschnitten) zusammengesetzt ist.

Aus der DE-PS 12 07 948 ist eine solche Brücke bekannt. Diese besteht aus zwei Rampenabschnitten und in der Regel mehreren Mittel- oder Normalabschnitten mit ausfahrbarem Untergurt. Es müssen somit - auch im Hinblick auf Ersatzteile - immer zwei Typen von Brückenabschnitten vorgehalten und mitgeführt werden, die untereinander nicht austauschbar sind. Sofern die Anzahl und die Länge (bzw. Breite) zu überspannender Hindernisse nicht von vornherein bekannt sind, werden unter Umständen zu viele Abschnitte von dem einen und zu wenige von dem anderen Typ mitgeführt. Bei der bekannten Brücke besteht weiterhin der Nachteil, daß der Obergurt als biegesteifer Träger ausgebildet ist und von daher ein relativ hohes Gewicht ergibt.

Aus der DE-PS 38 14 502 ist eine weitere Brücke bekannt, die zwar aus einheitlich aufgebauten Brückenabschnitten zusammensetzbar ist. Bei diesen Brückenabschnitten müssen aber verschiedene Bauteile (mindestens vier Diagonalstreben, Untergurte und/oder Obergurte) im Hinblick auf die angrenzenden Abschnitte und die gesamte Brückenkonstruktion in aufwendiger Weise in ihrer Länge eingestellt werden.

Der Erfindung liegt die Aufgabe zugrunde, eine Brücke der eingangs genannten Art zu schaffen, die aus universell für Rampen und Normalabschnitte verwendbaren Teilen besteht und in einfacher Weise und damit schnell zusammengebaut werden kann.

Diese Aufgabe wird erfindungsgemäß dadurch gelöst, daß die Brückenabschnitte durch Fahrbahnplatten verbundene Träger in Form eines rechtwinkligen Dreiecks und im Falle etwaiger Mittel- oder Normalabschnitte zusätzlich einen Untergurt aufweisen und daß die Träger an der Grenze zwischen zwei Brückenabschnitten an einem gemeinsamen Querträger befestigt sind.

Die dreieckförmigen Träger können universell für Rampen- und Normalabschnitte eingesetzt werden. Für Rampenabschnitte wird die längste Kante der Träger (Hypotenuse des Dreiecks) und bei einem Mittel- bzw. Normalabschnitt die Grundkante (längere Kathete des Dreiecks) nach oben angeordnet und dient entsprechend zur Befestigung der Fahrbahnplatten. Dabei ist es bei Normalabschnitten uninteressant, in welche Richtung die Spitze des rechtwinkligen Dreiecks zeigt, der durch den Querträger auf Abstand gehaltene Untergurt sorgt in jedem Fall für die notwendige Festigkeit in Brückenlängsrichtung. Durch den Querträger ist darüber hinaus die notwendige Querstabilität gegeben.

Die Montage wird wesentlich dadurch erleichtert, daß die Träger an den Ecken des Dreiecks und die Querträger an ihrer oberen und unteren Kante mit Kupplungsaugen versehen sind, wobei die Montage durch Steckbolzen erfolgen kann.

Zweckmäßigerweise sind die beiden langen Kanten der dreieckförmigen Träger (längere Kathete und Hypotenuse des Dreiecks) als befahrbare Teile mit einem Belag (z. B. Korund-Einstreuung) versehen, um die Brücke in ihrer ganzen Breite nutzen zu können.

Ausführungsbeispiele der Erfindung sind in der Zeichnung dargestellt und werden im folgenden näher erläutert. Es zeigen
- Fig. 1: eine aus zwei Brückenabschnitten zusammengesetzte Brücke über ein Hindernis,
- Fig. 2: eine aus drei Brückenabschnitten zusammengesetzte Brücke über ein Hindernis,
- Fig. 3: eine aus vier Brückenabschnitten zusammengesetzte Brücke über ein Hindernis,
- Fig. 4: einen als Rampenabschnitt ausgebildeten Brückenabschnitt und - davon getrennt dargestellt - einen Querträger in der Seitenansicht und
- Fig. 5: den Querträger und den Rampenabschnitt in einer rückwärtigen Stirnansicht.

Die Brücke gemäß Fig. 1 besteht aus zwei Rampenabschnitten **R** und **R'** und weist eine Länge von beispielsweise 11 m auf.

Jeder Rampenabschnitt **R**, **R'** weist in Spurträgerbauweise vier dreieckförmige Kastenträger 1 und zwei Fahrbahnplatten 2 auf. Die Träger 1 haben - von der Seite gesehen - die Form eines rechtwinkligen Dreiecks, dessen kürzere Kathete im wesentlichen senkrecht angeordnet ist und die Höhe des Brückenkörpers bestimmt. Jede Fahrbahnplatte 2 verbindet zwei Träger 1 miteinander und ist an der längsten Kante der Hypotenuse des Dreiecks angeordnet. Die Träger 1 haben an den drei Ecken des Dreiecks Kupplungsösen oder -augen 3 bis 5 (3 an der Ecke mit dem kleinsten Winkel, 5 an der rechtwinkligen Ecke und 4 an der dritten Ecke des Dreiecks). Die Länge der Grundlinie bzw. der längeren Kathete des Dreiecks des Trägers 1 beträgt - über die Kupplungsaugen 3, 5 gemessen - 5,5 m und die Höhe bzw. die kürzere Kathete beispielsweise 0,5 m.

Die beiden Rampenabschnitte **R**, **R'** werden durch einen gemeinsamen Querträger 6 verbunden und zusammengehalten. Dieser Querträger weist an seiner oberen und seiner unteren Kante ebenfalls Kupplungsaugen 8 bzw. 9 auf, die zur Kupplung mit den Kupplungsaugen 4 bzw. 5 der beiden Rampenabschnitte **R**, **R'** vorgesehen sind. Der in Fig. 5 in strichpunktierten Linien dargestellte Querträger 6 erstreckt sich über beide Fahrspurelemente und damit über die gesamte Brückenbreite und gibt der Brücke die notwendige Querstabilität.

Die in der Brückenmitte erkennbare Ausnehmung des Querträgers 6 ist zur Führung auf einem Vorbauträger vorgesehen.

Die Brücke gemäß Fig. 2 ist aus drei Brückenabschnitten zusammengesetzt und weist entsprechend eine Länge von 3 x 5,5 = 16,5 m auf. Die beiden Rampenabschnitte **R**, **R'** an den Enden sind identisch mit denen der Brücke gemäß Fig. 1. An dem in Fig. 2 links dargestellten Rampenabschnitt **R'** schließt sich - über einen entsprechenden Querträger 6 - ein Normalfeld bzw. -abschnitt **N** an, wobei die Fahrbahnplatten 2 bei diesem Abschnitt an der oben angeordneten Grundkante des Trägers 1 (längere Kathete des Dreiecks) befestigt sind. Die Kupplungsaugen 4 der Träger 1 des linken Rampenabschnitts **R** und die Kupplungsaugen 5 der Träger 1 des Normalabschnitts **N** sind gemeinsam mit den Kupplungsaugen 8 des Querträgers 6' durch einen Steckbolzen verbunden. Desgleichen sind die Kupplungsaugen 5 der Träger 1 des linken Rampenabschnitts **R**, die Kupplungsaugen 4 der Träger 1 des Normalabschnitts **N** und die unteren Kupplungsaugen 9 des Querträgers 6' gemeinsam durch einen Steckbolzen verbunden.

Geht man, wie in Fig. 2 dargestellt, von einer waagerechten Grundlinie der dreieckförmigen Träger 1 des linken Rampenabschnitts **R** aus, so verlaufen die oberen Kanten der Dreieckträger des Normalabschnitts **N** und die sie verbindenden Fahrbahnplatten 2 ebenfalls waagerecht, d. h. die Kupplungsaugen 3 der Träger 1 des Normalabschnitts **N** liegen höher als die Grundlinie der Träger 1 des Rampenabschnitts **R**.

Die Kupplungsaugen 3 der Träger 1 des Normalabschnitts **N** werden zusammen mit den Kupplungsaugen 4 der Träger 1 des rechten Rampenabschnitts **R'** mit den oberen Kupplungsaugen 8 eines weiteren Querträgers 6'' verbolzt. Zwischen den unteren Kupplungsaugen 9 der Querträger 6' und 6'' wird ein z. B. als Seil definierter Länge ausgebildetes Zugelement 10 angeordnet.

Die in Fig. 3 dargestellte Brücke mit vier Brückenabschnitten weist zwei äußere Rampenabschnitte **R**, **R'** und zwei Normalabschnitte **N**, **N'** auf. Die beiden Normalabschnitte sind mit ihren stumpfen Enden (Kupplungsaugen 4, 5) in der beschriebenen Weise jeweils über einen Querträger 6' mit den Trägern der Rampenabschnitte **R** bzw. **R'** verbunden. In der Mitte stoßen die Kupplungsaugen 3 der Spitze der Träger 1 der beiden Normalabschnitte zusammen und sind dort gemeinsam mit den oberen Kupplungsaugen eines weiteren Querträgers 6''' verbolzt. Die unteren Kupplungsaugen des Querträgers 6''' sind durch je ein Seil 10 als Untergurt mit den Kupplungsaugen 9 der benachbarten Querträger 6' verbunden.

Die Brücken gemäß den Fig. 1 bis 3 liegen jeweils mit der Spitze der Rampenabschnitte **R** auf dem Ufer eines Hindernisses **H** auf. Zum Verlegen der verschiedenen Brücken werden ausschließlich die gleichen Teile
- dreieckförmige Träger 1 (rechtwinkeliges Dreieck)
- Fahrbahnplatten 2
- und Querträger 6 bzw. - in gleicher Ausführung - 6', 6'', 6'''
eingesetzt, die universell sowohl für Rampen- als auch für Normalabschnitte verwendet werden. Lediglich für Normalabschnitte werden zusätzlich Zugelemente benötigt, die aber durch ihren einfachen Aufbau und ihre Größe keine Transportprobleme bereiten. Zwischen zwei Brückenabschnitten wird jeweils nur ein Querträger eingesetzt, die oben mit 6, 6', 6'' und 6''' bezeichneten Querträger haben alle den gleichen Aufbau.

Die beiden langen parallelen Außenflächen der dreieckförmigen Träger 1 (längere Kathete und Hypotenuse des rechtwinkligen Dreiecks) sind mit einem Belag versehen, der das Befahren von Fahrzeugen auch außerhalb der Fahrbahnplatten 2 erlaubt. Dieser Belag besteht z. B. aus einer Korund-Einstreuung.

## Patentansprüche

1. Zerlegbare Brücke, die aus einzelnen untereinander verbundenen Brückenabschnitten, und zwar Rampenabschnitten (R,R') und ggf. Normalabschnitten (N,N'), zusammengesetzt ist,
**dadurch gekennzeichnet**,
daß die Brückenabschnitte (**R**, **R'**, und ggf. **N**, **N'**) durch Fahrbahnplatten (2) verbundene Träger (1) in Form eines rechtwinkligen Dreiecks und im Falle etwaiger Normalabschnitte (**N, N'**) zusätzlich einen Untergurt (10) aufweisen und daß die Träger (1) an der Grenze zwischen zwei Brückenabschnitten (**R/R**; **R/N** bzw. **N/R**) an einem gemeinsamen Querträger (6, 6', ...) befestigt sind.

2. Brücke nach Anspruch 1, dadurch gekennzeichnet, daß die Träger (1) an den Ecken des Dreiecks und die Querträger (6) an ihrer oberen und unteren Kante mit Kupplungsaugen (3...5; 8, 9) versehen sind.

3. Brücke nach Anspruch 1 oder 2, dadurch gekennzeichnet, daß die beiden langen Kanten des dreieckförmigen Trägers (1) mit einem zum Befahren von Fahrzeugen geeigneten Belag versehen sind.

## Claims

1. Dismountable bridge which is composed of individual interconnected bridge sections, i.e. ramp sections (R, R') and, if need be, standard sections (N, N'),
characterised in that the bridge sections (R, R' and, if need be, N, N') have girders (1) in the form of a right-angled triangle connected by means of road surface plates (2) and, if there are any standard sections (N, N'), additionally have a bottom chord (10), and that the girders (1) are secured at the boundary between two bridge sections (R/R; R/N or N/R) to a joint transverse beam (6, 6',...).

2. Bridge according to Claim 1, characterised in that the girders (1) at the corners of the triangle and the transverse beams (6) at their upper and lower edge are fitted with coupling eyes (3...5; 8, 9).

3. Bridge according to Claim 1 or 2, characterised in that the two long edges of the triangular girder (1) are provided with a coating suitable for vehicles to travel on.

## Revendications

1. Pont démontable constitué par l'assemblage de plusieurs éléments de pont, reliés entre eux, c'est-à-dire d'éléments de rampe (R, R') et éventuellement d'éléments normaux (N, N'), caractérisé en ce que
les éléments de pont (R, R' et éventuellement N, N') présentent des poutres (1), reliées par des plaques de voie circulation (2) et ayant une forme de triangle rectangle et, dans le cas d'éventuels éléments normaux (N, N'), présentant en plus une membrure inférieure (10),
et en ce que les poutres (1) sont fixées, à la limite entre deux éléments de pont (R/R; R/N et N/R), à une poutre transversale commune (6, 6', ...).

2. Pont démontable suivant la revendication 1, caractérisé en ce que les poutres (1) sont équipées d'oeillets d'accouplement (3...5) aux sommets du triangle, et que les poutres transversales (6) sont équipées d'oeillets d'accouplement (8, 9) sur leurs arêtes supérieures et inférieures.

3. Pont démontable suivant la revendication 1 ou la revendication 2, caractérisé en ce que les deux arêtes longues de la poutre (1) triangulaire sont munies d'un revêtement pour la circulation des véhicules.
